# EUROPÄISCHE PATENTSCHRIFT

(11) **EP 0 167 729 B1**
(45) Veröffentlichungstag und Bekanntmachung des Hinweises auf die Patenterteilung: **24.08.1988**
(21) Anmeldenummer: 85104808.2
(22) Anmeldetag: 20.04.1985
(51) Int. Cl.: F24F 7/007, F24F 11/00

(54) **Verfahren zur Erneuerung und Konditionierung der Raumluft im Aufenthaltsbereich von Hallen**
Method for the renewal and conditioning of the indoor air in the occupied space of halls
Procédé de renouvellement et de conditionnement de l'air intérieur dans la zone d'occupation de grandes salles

(30) Priorität: 04.07.1984 CH 3218/84
(43) Veröffentlichungstag der Anmeldung: 15.01.1986
(73) Patentinhaber: GEBRÜDER SULZER AKTIENGESELLSCHAFT, CH-8401 Winterthur (CH)
(72) Erfinder: Roschmann, Klaus, CH-8546 Islikon (CH)
(74) Vertreter: Sparing Röhl Henseler Patentanwälte

(56) Entgegenhaltungen:
- EP-A- 0 085 428
- CH-A- 580 788
- DE-A- 1 454 370
- FR-A- 1 064 666
- FR-A- 2 076 813
- FR-A- 2 225 699
- FR-A- 2 250 966
- US-A- 2 262 243
- US-A- 4 079 665
- HEATING/PIPING/AIR CONDITIONING, Band 49, Nr. 3, März 1977, Seiten 63-67, R.J. Osborn, Stamford, US; J.A. DAVIS: "The unidirectional flow ventilation system"

## Beschreibung

Die Erfindung betrifft ein Verfahren zur Konditionierung und Erneuerung der Raumluft im Aufenthaltsbereich von Hallen mit Höhen grösser 5 m, wobei aus mindestens annähernd einander gegenüberliegenden Luftauslässen oberhalb des Aufenthaltsbereichs in zwei gegeneinander gerichteten Strahlen einerseits Konditionierungsluft und andererseits Luft, deren Temperatur mindestens annähernd dem Temperaturniveau in der Halle entspricht, in die Halle eingeblasen werden.

Aus der US-A-4 079 665 ist eine Anlage für die Erneuerung der «Raumluft» in Landwirtschafts-Gebäuden, wie Ställen etc., bekannt; bei dieser Anlage sind einander mindestens annähernd gegenüberliegende Luftauslässe vorhanden, aus denen zwei von Ventilatoren erzeugte Luftstrahlen gegeneinander geblasen werden. Diese Luftstrahlen, die etwa gleiche Energie aufweisen, treffen sich dabei etwa in der Stallmitte und erzeugen dort Zirkulationsströmungen im Bereich des Viehbestandes, ehe sie als Umluft von den Ventilatoren wieder angesaugt werden. Die Luftstrahlen können - zur Variation der klimatischen Bedingungen - aus unterschiedlichen Anteilen an Frischluft und Umluft bestehen, wobei diese Anteile durch Temperaturregler variiert werden können. Es ist bei dieser Anlage auch möglich, die Ventilationsbedingungen zu regeln.

Ganz abgesehen davon, dass derartige Ställe relativ niedrig sind, reicht eine solche Anlage nicht aus, in hohen Hallen im Aufenthaltsbereich der Menschen als behaglich empfundene Temperaturen besonders während der Heizperiode aufrechtzuerhalten.

Weiterhin ist aus der CH-A-580 788 ein Verfahren zur Belüftung von Hallen bekannt, bei dem Frisch- oder Konditionierungsluft durch Ejektorluftströme in dem Raum bzw. der Halle transportiert und verteilt wird, wobei das Volumen des Frischluftstromes gross ist gegenüber demjenigen des Ejektorluftstromes.

Die für die Durchführung dieses bekannten Belüftungsverfahrens notwendige Anlage, für die z.B. über den Hallenraum verteilt Ejektordüsen und das notwendige Netz von Versorgungsleitungen erforderlich sind, ist aufwendig und benötigt über die Deckenfläche verteilte Installationen.

Aufgabe der Erfindung ist es, ein Belüftungsverfahren für grosse Hallen mit Mindesthöhen von 5 m - wie z.B. Fabrikations-, Ausstellungs-oder Sporthallen - zu entwickeln, mit dem von den Insassen als behaglich und angenehm empfundene Temperaturen und Luftgeschwindigkeiten gewährleistet werden, und für dessen Durchführung nur Anlagen erforderlich sind, die im Innenbereich der Halle möglichst wenig Installationen erfordern, so dass z.B. der Lichteinfall durch Oberlichter oder Arbeitsabläufe - wie z.B. Kranfahrten - möglichst nicht behindert werden.

Mit der vorliegenden Erfindung wird diese Aufgabe dadurch gelöst, dass die Geschwindigkeit des Raumtemperatur-Luftstrahles relativ zur Geschwindigkeit der gegebenenfalls auf eine höhere Temperatur aufgeheizten Konditionierungsluft so gewählt wird, dass der Raumtemperatur-Luftstrahl im Bereich des Luftauslasses für die Konditionierungsluft noch eine Geschwindigkeit besitzt, die mindestens annähernd der Eintrittsgeschwindigkeit der Konditionierungsluft in die Halle entspricht, und dass ferner der Raumtemperatur-Luftstrahl so gerichtet und aufgeweitet wird, dass er mindestens im letzten Teil seiner Wurfweite die Hallendecke bestreicht; eine Vorrichtung zur Durchführung des Verfahrens mit mindestens zwei annähernd einander gegenüberliegenden Luftauslässen, die mindestens in 0,7-facher Hallenhöhe über dem Boden angeordnet sind, wobei der eine der Luftauslässe von einer Druckluftquelle beaufschlagt ist, die Luft von mindestens annähernd gleicher Temperatur wie die Hallenluft fördert, während der andere Luftauslass mit einer Quelle für Konditionierungsluft verbunden ist, ist dadurch gekennzeichnet, dass diesem Luftauslass für die Konditionierungsluft ein von einem Heizmedium durchströmter Wärmeübertrager vorgelagert ist.

Bei dem neuen Verfahren wird durch den Raumtemperatur-Luftstrahl eine «Luftwalze» gebildet, die den Luftinhalt der Halle in eine kontrollierte Rotationsbewegung versetzt. Dadurch wird die in die Halle einfliessende Konditionierungsluft vorwiegend in die Aufenthaltszone der Halle abgelenkt. Durch einen solchen Raumtemperatur-Luftstrahl können dabei beispielsweise Flächen oder Zonen bis zu etwa 35 x 20 m² belüftet und konditioniert werden, so dass Hallen, deren eine Längsabmessung 35 m nicht übersteigt, im Inneren keine zusätzlichen Einbauten für die Belüftung benötigen. Grössere «Breiten» als 20 m lassen sich durch Aneinanderreihen mehrerer Zonen abdecken.

Ist der Minimalabstand zwischen den Hallenwänden grösser als 35 m, so lässt sich das neue Verfahren mit Hilfe von Luftauslässen, die an Zwischeneinbauten installiert sind, durchführen.

Mit dem neuen Verfahren sind «verschiedene Betriebsarten» möglich:
- Heizen während der kalten Jahreszeit: Die notwendige Wärme wird der Halle von aussen zugeführt, vorteilhalfterweise durch erhöhte Konditionierungstuft-Temperaturen.
- Betrieb während der Übergangszeit: Hierbei reicht die in der Halle produzierte Wärme für eine Beheizung des Aufenthaltsbereiches aus; eine Wärmezufuhr mittels der Temperatur der zugeführten Konditionierungsluft ist nicht erforderlich.

Um die Hallenwärme möglichst voll für die Heizung des Aufenthaltsbereiches zu nutzen und Verluste - beispielsweise durch das Dach - gering zu halten, wird mit der beanspruchten Führung des Raumtemperatur-Luftstrahles verhindert, dass sich Warmluft in der Höhe ansammelt. Es wird dabei angestrebt, über die ganze Höhe der Halle möglichst keinen Temperatur-Gradienten in vertikaler Richtung zu haben. Gleichzeitig sorgt der bis zur Decke reichende Raumtemperatur-Luftstrahl für eine intensive «Einmischung» der Deckenluft in die für die Beheizung des Aufenthaltsbereiches erzeugte Mischluft-Zirkulation.

Obwohl die Druckluftquelle für den Raumtemperatur-Luftstrahl auch mit gegebenenfalls entsprechend aufbereiteter Luft der Aussenatmosphäre oder anderer Herkunft gespeist werden kann, ist es am einfachsten und wirtschaftlichsten, für den Steuerstrahl direkt Hallenluft zu verwenden; es ist daher zweckmässig, wenn diese Druckluftquelle in einem Ventilator besteht, der Hallenluft direkt ansaugt und beschleunigt. Um gegebenenfalls eine stufenweise oder kontinuierliche Änderung des Druckpotentials dieses Ventilators zu erreichen, kann man den Ventilator darüberhinaus mit einem drehzahlveränderbaren Antrieb ausrüsten.

Im folgenden wird die Erfindung anhand eines Ausführungsbeispiels im Zusammenhang mit der Zeichnung näher erläutert.
Fig. 1 ist stark schematisiert ein Grundriss einer in mehrere Zonen unterteilten Halle, die mit Hilfe des neuen Verfahrens belüftet wird;
Fig. 2 stellt den Schnitt 11-11 von Fig. 1 dar;
Fig. 3 zeigt schematisch die Luftströmungen in der Halle;
Fig. 4 ist ein Diagramm, das ein Beispiel für die Regelung der Hallenlufttemperatur wiedergibt.

Der Grundriss der Halle 1 (Fig. 1) ist in vier gleichflächige Zonen 2 unterteilt, die Abmessungen von 35 x 20 m² haben. Die Höhe H (Fig. 2) der Halle 1 beträgt etwa 9 m. In der Mitte jeder Zonenschmalseite sind einander gegenüberliegend in einer Höhe von etwa 6,5 m Luftauslässe 3 und 4 vorgesehen. Aus dem Luftauslass 3 wird mittels eines Ventilators 5 (Figl 2) ein Konditionierungsluftstrahl in jede Zone eingeblasen. Diese Luft, die als Frischluft aus der Aussenatmosphäre - gegebenenfalls über nicht gezeigte Filter - angesaugt wird, durchsetzt vor ihrem Austritt in den Halleninnenraum einen Wärmetauscher 6, in dem sie gegebenenfalls erwärmt wird. Zu diesem Zweck ist der Wärmetauscher 6 über eine mit einem Durchflussregelventil 7 versehene Vorlaufleitung 8 und eine Rücklaufleitung 9, in der ein Absperrorgan 12 vorgesehen ist, an ein nicht weiter dargestelltes Netz für ein Heizmedium - im allgemeinen entsprechend temperiertes Wasser - angeschlossen.

Das Durchflussregelventil 7 wird von einem Regler 10 verstellt, dessen Eingangssignal von einem Raumthermostaten 11 geliefert wird, der im Aufenthaltsbereich 1 A der Personen in der Halle 1 bzw. in jeder Zone 2 gesondert angeordnet ist.

Der Regler 10 gibt ein zweites Signal aus, das zu einem Drehzahlsteller 13 für den nicht dargestellten Antriebsmotor eines zweiten Ventilators 14 gelangt. Von diesem Ventilator 14, dessen Antriebsdrehzahl verschiedene Werte annehmen kann, wird Hallenluft direkt angesaugt und als Raumtemperatur-Luftstrahl aus dem Luftauslass 4 in die Halle 1 geblasen, wie später noch beschrieben wird.

Überschüssige und verbrauchte Abluft aus den einzelnen Zonen 2 wird über Abluftgeräte 15 abgezogen, während mit 16 in Fig. 1 die nicht dargestellte Dachkonstruktion der Halle 1 tragende Stützen bezeichnet sind.

Zur Versorgung des Aufenthaltsbereiches mit Wärme aus externen oder internen Wärmequellen ergibt sich bei dem neuen Verfahren die in Fig. 3 gezeigte Strömungsverteilung. Konditionierungsluft, die mindestens auf Hallentemperatur erwärmt ist, bildet hierbei nur einen relativ kurzen «Strahl», da der aus Hallenluft gebildete Raumtemperatur-Luftstrahl eine Raumluftwalze erzeugt, die im Bereich des Luftauslasses 3 für die Konditionierungsluft eine relativ hohe Geschwindigkeit besitzt. Dadurch vermischen sich die beiden Luftmengen direkt im Bereich des Luftauslasses 3; die aus Konditionierungs- und Raumtemperaturluft gebildete Zuluft wird gemäss den Gesetzen der Strahlausbreitung dabei vorwiegend nach unten abgelenkt und durchströmt den Aufenthaltsbereich 1 A. Weiterhin entsteht - eine intensive Durchmischung mit der Raumluft. Somit wird ein grösstmöglicher Ausgleich der Temperaturen vertikal und horzontal erreicht, was eine Nutzung der sich normalerweise im Deckenbereich sammelnden Warmluft zur Heizung - und damit Energieeinsparungen - ermöglicht.

Im Diagramm der Fig. 4, dem ein angenommenes Beispiel zugrundeliegt, ist horizontal als Abszisse die Raum- oder Hallenlufttemperatur t in Grad C aufgetragen, die vom Raumthermostaten j 1 (Fig. 2) gemessen wird.

Der im oberen Bereich dargestellte Kurvenverlauf zeigt in Abhängigkeit von der Temperatur t die Stellung des Ventils 7 an, wenn ein Heizmedium den Wärmetauscher 6 durchsetzt, wobei das untere Niveau z für ein geschlossenes und das Niveau g für ein völlig geöffnetes Ventil 7 gilt.

Darunter ist schematisch die Drehzahl für den Antrieb des Ventilators 14, - d.h. dessen Druckpotential, das auch ein Mass für die in dem Raumtemperatur-Luftstrahl enthaltene Bewegungsenergie ist-aufgetragen.

Bei tiefen Raum- bzw. Hallenlufttemperaturen, bei denen eine Aufheizung der Hallenluft erforderlich ist, wird zunächst eine Sollwerttemperatur t₁ von beispoielsweise 19 °C am Raumthermostaten 11 eingestellt. Um diese zu gewährleisten, ist das Ventil 7 am mit einem Heizmedium beschickten Wärmetauscher 6 zunächst voll geöffnet. Der Ventilator 14 läuft mit einer Drehzahl m, so dass das Strömungsbild der Fig. 3 gegeben ist. In einem Bereich r zwischen beispielsweise 17° und 19 °C Hallenlufttemperatur wird das Ventil 17 proportional zur ansteigenden Temperatur linear kontinuierlich geschlossen. Bei weiter steigender Hallenlufttemperatur reicht die in der Halle 1 erzeugte Wärme aus internen Wärmequellen zur Deckung des Bedarfs aus. In einem Intervall s von 19° bis 21 °C wird daher bei unveränderter Drehzahl m des Ventilators 14 kein Heizmedium für die Konditionierungsluft zur Verfügung gestellt. Steigt die Hallentemperatur über den vorgesehenen einstelbaren Höchstwert - im angenommenen Beispiel also über 21 °C -, so wird die Anlage abgeschaltet.

Bei fehlender oder geringer Wärmeabgabe in der Halle, in der es dann bei unveränderter Antriebsdrehzahl des Ventilators 14 zum Ansteigen der Luftgeschwindigkeit im Aufenthaltsbereich 1A kommen könnte, kann die Drehzahl des Ventilators 14 gegebenenfalls erniedrigt werden.

Andererseits kann eine Möglichkeit vorgesehen sein, beispielsweise durch Erhöhung der Antriebsenergie für den Ventilator 14, bei plötzlichem starkem Schadstoffanteil kurzzeitig eine rasche und gründliche Durchlüftung zumindest des Aufenthaltsbereichs 1 A vorzusehen, wobei die Komfortbedingungen für Personen im Aufenthaltsbereich 1A allerdings kurzzeitig verlassen werden.

## Patentansprüche

1. Verfahren zur Konditionierung und Erneuerung der Raumluft im Aufenthaltsbereich von Hallen mit Höhen grösser als 5 m, wobei aus mindestens annähernd einander gegenüberliegenden Luftauslässen (3, 4) oberhalb des Aufenthaltsbereiches (1 A) in zwei gegeneinander gerichteten Strahlen einerseits Konditionierungsluft und andererseits Luft, deren Temperatur mindestens annähernd dem Temperaturniveau in der Halle (1) entspricht, in die Halle (1) eingeblasen werden, dadurch gekennzeichnet, dass die Geschwindigkeit des Raumtemperatur-Luftstrahls relativ zur Geschwindigkeit der gegebenenfalls auf eine höhere Temperatur aufgeheizten Konditionierungsluft so gewählt wird, dass der Raumtemperatur-Luftstrahl im Bereich des Luftauslasses (3) für die Konditionierungsluft noch eine Geschwindigkeit besitzt, die mindestens annähernd der Eintrittsgeschwindigkeit der Konditionierungsluft in die Halle (1) entspricht, und dass ferner der Raumtemperatur-Luftstrahl so gerichtet und aufgeweitet wird, dass er mindestens im letzten Teil seiner Wurfweite die Hallendecke bestreicht.

2. Verfahren nach Anspruch 1, dadurch gekennzeichnet, dass die Hallenluft-Temperatur durch Änderung der Konditionierungsluft-Temperatur geändert wird.

3. Vorrichtung zur Durchführung des Verfahrens gemäss Anspruch 1 mit zwei mindestens annähernd einander gegenüberliegenden Luftauslässen (3, 4), die mindestens in 0,7-facher Hallenhöhe über dem Boden angeordnet sind, wobei der eine (4) der Luftauslässe von einer Druckluftquelle (14) beaufschlagt ist, die Luft von mindestens annähernd gleicher Temperatur wie die Hallenluft fördert, während der andere Luftauslass (3) mit einer Quelle für Konditionierungsluft verbunden ist, dadurch gekennzeichnet, dass diesem Luftauslass (3) für die Konditionierungsluft ein von einem Heizmedium durchströmter Wärme- übertrager (6) vorgelagert ist.

4. Vorrichtung nach Anspruch 3, dadurch gekennzeichnet, dass die Temperatur der Konditionierungsluft und/oder das Druckpotential des Raumtemperatur-Luftstrahles durch im Aufenthaltsbereich (1 A) der Halle (1) gelegene Raumthermostaten (11) gesteuert sind.

## Revendications

1. Procédé de conditionnement et de renouvellement de l'air ambiant dans la zone de séjour de halles de hauteur supérieure à 5 mètres, dans lequel, à partir de sorties d'air (3, 4) au moins à peu près opposées, situées au-dessus de la zone de séjour (1 A), de l'air conditionné d'une part et de l'air d'autre part dont la température est au moins à peu près égale à celle régnant dans la halle (1 ), sont soufflés dans la halle (1 ) en deux jets opposés, caractérisé en ce que la vitesse du jet d'air à la température ambiante est choisie, par rapport à la vitesse de l'air conditionné éventuellement chauffé à une température supérieure, telle que le jet d'air à la température ambiante présente encore, dans la zone de la sortie (3) de l'air conditionné, une vitesse qui correspond au moins à peu près à la vitesse d'entrée de l'air conditionné dans la halle (1 ), et en ce que le jet d'air à la température ambiante est dirigé et étendu de façon telle qu'au moins dans la dernière partie de sa portée, il touche le plafond de la halle.

2. Procédé selon la revendication 1, caractérisé en ce que l'on fait varier la température de l'air de la halle par variation de la température de l'air conditionné.

3. Dispositif de mise en oeuvre du procédé selon la revendication 1, comportant deux sorties d'air (3,4) au moins à peu près opposées, qui sont disposées au-dessus du sol à une hauteur égale au moins à 0,7 fois celle de la halle, l'une (4) des sorties d'air étant alimentée par une source d'air comprimé (14) qui envoie de l'air à une température au moins à peu près égale à celle de l'air de la halle, tandis que l'autre sortie d'air (3) est reliée à une source d'air conditionné, caractérisé en ce qu'un échangeur de chaleur (6) traversé par un fluide de chauffage est monté en amont de cette sortie d'air (3), pour l'air de conditionnement.

4. Dispositif selon la revendication 3, caractérisé en ce que la température de l'air conditionné et/ou le potentiel de pression du jet d'air à la température ambiante sont commandés par des thermostats d'ambiance (11 ) placés dans la zone de séjour (1 A) de la halle (1 ).

## Claims

1. A method of conditioning and renewing the room air in the occupied area of halls of heights greater than 5 m, conditioning air, on the one hand, and air whose temperature corresponds at least approximately to the temperature level in the hall (1), on the other hand, being injected into the hall (1) from at least approximately oppositely situated air outlets (3, 4) above the occupied area (1 A) in two jets directed in opposition, characterised in that the speed of the room temperature air jet is so selected relatively to the speed of the conditioning air, which, if required, is heated to a higher temperature, that the room temperature air jet in the area of the air outlet (3) for the conditioning air still has a speed which corresponds at least approximately to the speed of entry of the conditioning air to the hall (1) and further the room temperature air jet is so directed and opened as to sweep the hall ceiling at least in the last part of its forward travel.

2. A method according to claim 1, characterised in that the hall air temperature is changed by changing the conditioning air temperature.

3. Apparatus for performing the method according to claim 1, comprising two at least approximately oppositely situated air outlets (3, 4) disposed at least at 0.7 x the hall height above the floor, one (4) of the air outlets being fed by a compressed air source (14) which delivers air of at least approximately the same temperature as the hall air while the other air outlet (3) is connected to a conditioning air source, characterised in that this conditioning air outlet (3) is preceded by a heat exchanger (6) through which a heating medium flows.

4. Apparatus according to claim 3, characterised in that the temperature of the conditioning air and/or the pressure potential of the room temperature air jet are controlled by room thermostats (11) situated in the occupied area (1 A) of the hall (1).
